# EUROPÄISCHE PATENTANMELDUNG

(11) **EP 2 886 482 A1**
(43) Veröffentlichungstag der Anmeldung: **24.06.2015**
(21) Anmeldenummer: 13198455.1
(22) Anmeldetag: 19.12.2013
(51) Int. Cl.: B65D 19/38

(54) **Vorrichtung zum Stapeln von mindestens zwei Trägerplatten, sowie Abstandhalter**

(71) Anmelder: ALWA GmbH & Co. KG Konstruktion & Formenbau, 78652 Deißlingen (DE)
(72) Erfinder: Wasmeier, Albert, D-88677 Markdorf (DE)
(74) Vertreter: Engelhardt & Engelhardt

(57) **Zusammenfassung**

Vorrichtung (1) zum Stapeln von mindestens zwei Trägerplatten (2), bestehend aus mindestens einem Abstandhalter (11) und mit mindestens einer in die Trägerplatte (2) eingearbeiteten Aussparung (6), in die ein Abstandhalter (11) einsetzbar und in diesen arretierbar ist, wobei am Abstandshalter (11) ein umlaufender Bund (15) oder ein radial von dem Abstandhalter (11) abstehender Steg angeformt ist, eine Mantelfläche (16) mit einem konstanten Durchmesser vorgesehen ist, deren Durchmesser an den lnnendurchmesser der Aussparung (6) der Trägerplatte (2) angepasst ist, und benachbart zu der Mantelfläche (16) mindestens zwei in Längsrichtung (12) des Abstandhalters (11) ausgerichtete Raststege (17) angeformt sind, wobei in die Aussparung (6) mindestens zwei Einkerbungen (7) eingearbeitet sind, deren Innenkontur und Position an die Geometrie und Anordnung der Raststege (17) an dem Abstandhalter (11) angepasst sind.

## Beschreibung

Die Erfindung bezieht sich auf eine Vorrichtung zum Stapeln von mindestens zwei Trägerplatten nach dem Oberbegriff des Patentanspruches 1 sowie auf ein Abstandhalter, insbesondere zur Verwendung in einer solchen Vorrichtung, nach dem Oberbegriff des Patentanspruches 3.

Solche Vorrichtungen sind beispielsweise aus der EP 111 810 00.8 bekannt. Die aus Metall hergestellten Trägerplatten weisen eine Vielzahl von Klammöffnungen auf, in die Käfige aus Plastik ortsfest eingeklippst sind. In die Käfige sind vereinzelt Gegenstände eingesteckt, die durch die Käfige möglichst beschädigungsfrei zu halten sind. Solche Trägerplatten dienen zur Aufnahme einer Vielzahl von hochwertigen Gegenständen, beispielsweise Wellen, Schrauben oder sonstigen Präzisionsteilen. Solche Gegenstände sind sowohl innerhalb eines Herstellungsbetriebes als auch zwischen oftmals räumlich weit auseinanderliegenden Herstellungsbetrieben zu Veredelungszwecken zu transportieren.

Es ist daher erforderlich, möglichst eine Vielzahl solcher Trägerplatten platzsparend übereinander zu stapeln. Zu diesem Zweck ist die viereckige Trägerplatte mit in den Eckbereichen vorgesehenen Abstandshaltern ausgestattet, die zweiteilig ausgestaltet sind, so dass die Abstandhalter mittels einer Gewindeverbindung an die jeweilige Trägerplatte arretierbar sind. Die Abstandshalter durchgreifen demnach in die Trägerplatte eingearbeitete Aussparungen die jeweilige Trägerplatte, so dass ein erster Teil des Abstandhalter von der Oberseite der Trägerplatte und ein zweiter Teil des Abstandhalter von der Unterseite der Trägerplatte absteht.

Die Höhe der Abstandhalter entspricht dabei mindestens der Höhe des auf der Trägerplatte fixierten Käfigs, der die größte Länge aufweist.

Um die einzelnen Trägerplatten und den daran befestigten Abstandhalter aufeinander stapeln zu können, ist in die Unterseite des jeweiligen Abstandhalters eine Mulde eingearbeitet und der jeweilige Kopf, also das von der abstützenden Trägerplatte abstehende freie Ende des Abstandhalters, ist als Pyramiden- bzw. Kegelstumpf oder eine Halbkugel ausgebildet, die jeweils in die Mulde des darüber angeordneten Abstandhalters einsetzbar ist und in dieser anliegt.

Nachteiligerweise sind die Abstandhalter aus einem metallischen Werkstoff zu fertigen, um ein entsprechendes Gewinde in die Innenseite der Abstandhalter einarbeiten zu können, denn Abstandhalter aus einem weichen, biegeelastischen Material, beispielsweise Kunststoff, eignen sich nicht für solche Gewindepaarungen. Zudem entstehen durch Temperaturschwankungen thermische Spannungen in dem Abstandhalter aus Kunststoff, wodurch möglicherweise die Gewindepaarung gelöst ist, so dass sich der Abstandhalter von der Trägerplatte entfernen lässt. Damit geht jedoch die Arretierung zwischen dem Abstandshalter und der Trägerplatte verloren, so dass die aufeinandergestapelten Trägerplatten bei Schwingungen, Kurvenfahrten oder dergleichen umfallen.

Darüberhinaus ist die Montage und die Demontage der Abstandhalter an den Trägerplatten äußerst zeitaufwändig, denn die zweiteiligen Abstandhalter sind in die Trägerplatten eingearbeiteten Aussparungen einzustecken und miteinander durch Drehen der Teile der Abstandhalter zu verbinden.

Es ist daher Aufgabe der Erfindung, eine Vorrichtung der eingangs genannten Gattung derart weiterzubilden, dass der jeweilige Abstandhaltern mit der Trägerplatte zuverlässig und lösbar fixierbar ist, um eine formschlüssige Klemmverbindung zwischen den Abstandhaltern und der Trägerplatte zu erreichen. Dabei soll der Abstandhalter aus einem Kunststoff-Werkstoff kostengünstig gefertigt werden können. Mit Hilfe der erfindungsgemäßen Vorrichtung und des erfindungsgemäßen Abstandhalters soll eine kostengünstig herzustellende stapelbare Anordnung zur Herstellung einer Vielzahl von Gegenständen geschaffen sein.

Diese Aufgaben sind erfindungsgemäß durch die Merkmale des kennzeichnenden Teils von Patentanspruch 1 und 3 gelöst.

Weitere vorteilhafte Weiterbildungen der Erfindung ergeben sich aus den Unteransprüchen.

Dadurch, dass an jedem der Abstandhalter ein umlaufender Bund oder ein radial von dem Abstandhalter abstehender Steg angeformt ist, dass zwischen dem Bund oder dem Steg eine Mantelfläche mit einem konstanten Durchmesser vorgesehen ist, deren Durchmesser an den Innendurchmesser der Aussparung der Trägerplatte angepasst ist, dass benachbart zu der Mantelfläche mindestens zwei in Längsrichtung des Abstandhalters ausgerichtete Raststege angeformt sind, dass in die Aussparung mindestens zwei Einkerbungen eingearbeitet sind, deren Innenkontur und Position an die Geometrie und Anordnung der Raststege des Abstandhalters angepasst ist, kann der Abstandhalter zunächst als einteiliges Bauteil ausgestaltet werden, und in einem Montageschritt an der Trägerplatte arretiert werden, wodurch eine erhebliche Zeiteinsparung für die Montage und die Demontage des Abstandhalters an der jeweiligen Trägerplatte erreicht werden kann.

Darüberhinaus kann der Abstandhalter aus einem Kunststoff-Werkstoff hergestellt werden, so dass sich die Produktionskosten des Abstandhalters gegenüber dem Abstandhalter aus einem metallischen Werkstoff reduzieren. Ferner ist die Fixierung bzw. Arretierung des Abstandhalters an der Trägerplatte auf einfache Art und Weise möglich, denn lediglich durch ein Einführen des Abstandhalters ist eine Verbindung zwischen diesem und der Trägerplatte erreicht. Wenn die Raststege zudem mit in der Aussparung der Trägerplatte vorgesehenen Rastnasen zusammen wirken, die eine Anlagefläche für die Raststege bilden, dann entsteht zusätzlich eine Klemmverbindung zwischen den Raststegen und der Anlagefläche, wodurch der Abstandhalter verdrehsicher in der Aussparung gehalten ist.

In der Zeichnung sind zwei erfindungsgemäße Ausführungsbeispiele einer Vorrichtung zum Stapeln von Trägerplatten und den dafür notwendigen Abstandhalter dargestellt, die nachfolgend im Einzelnen näher erläutert sind. Im Einzelnen zeigt:
- Figur 1: ein erstes Ausführungsbeispiel einer Vorrichtung zum Stapeln von mindestens zwei Trägerplatten, die parallel und beabstandet zueinander verlaufend angeordnet sind, und mit vier in den Eckbereichen der rechteckförmig ausgestalteten Trägerplatte vorgesehenen Abstandhaltern, durch die die benachbarten Trägerplatten miteinander verbunden sind, in perspektivischer Seitenansicht,
- Figur 2a: die Vorrichtung gemäß Figur 1, entlang der Schnittlinie IIa-IIa,
- Figur 2b: die Vorrichtung gemäß Figur 2a, entlang der Schnittlinie IIb-IIb,
- Figur 2c: die Vorrichtung gemäß Figur 2b, in Draufsicht,
- Figur 3a: ein zweites Ausführungsbeispiel einer Vorrichtung gemäß Figur 1 mit einem an der Trägerplatte zusätzlich vorgesehenen Widerlager zur Abstützung des jeweiligen Abstandhalters, in Seitenansicht und
- Figur 3b: die Vorrichtung gemäß Figur 3a, in Draufsicht.

Aus den Figuren 1, 2a, 2b und 2c ist eine Vorrichtung 1 zum Stapeln von einer Vielzahl von Trägerplatten 2 zu entnehmen, die dazu dienen, in die Trägerplatten 2 eingearbeitete Gitterstrukturen 3 zur Verfügung zu stellen, in denen Gegenstände 5 positioniert und gehalten sind. Die Gitterstrukturen 3 und die Trägerplatte 2 sind aus kreuzweise angeordneten Drähten 4 bzw. im Randbereich als plattenförmige Metallteile ausgestaltet. Die Trägerplatten 2 sollen übereinander derart stapelbar sein, dass diese beabstandet und parallel zueinander verlaufen und somit eine platzsparende Anordnung ermöglichen.

Die Höhe bzw. der Abstand zwischen zwei benachbarten Trägerplatten 2 ist dabei zu optimieren und zwar derart, dass die in den Gitterstrukturen 3 eingesetzten Gegenstände 5 zwischen zwei benachbarten Trägerplatten 2 verlaufen können.

Zu diesem Zweck ist in jedem Eckbereich der rechteckförmig ausgestalteten Trägerplatte 2 eine Aussparung 6 eingearbeitet, deren Innenkontur in etwa kreisförmig ausgestaltet ist. Darüberhinaus sind in einem Winkel von 90° versetzt zueinander jeweils vier Einkerbungen 7 in die Trägerplatten 2 und zwar im Bereich der Aussparung 6 eingearbeitet.

Durch vier in die Aussparungen 6 der Trägerplatte 2 einzusetzenden Abstandhalter 11 sollen die zwei benachbarten Trägerplatten 2 voneinander beabstandet sein und eine gestapelte Anordnung bilden. Die Trägerplatten 2 und die zur Herstellung dieser erforderlichen Abstandhalter 11 bilden folglich die Vorrichtung 1.

Um den jeweiligen Abstandhalter 11 an der Trägerplatte 2 einsetzen zu können, ist an diesem zunächst ein Sockel 14 vorgesehen, der von einem umlaufenden Bund 15 begrenzt ist, der auch als einzelner senkrecht nach außen oder radial abstehender Steg ausgestaltet sein kann. Der Bund 15 bzw. der Steg bilden dabei eine Anlagefläche 15', die an der Trägerplatte 2 anliegt und somit den Einführweg des Abstandhalters 11 begrenzt.

Benachbart zu dem Bund 15 ist eine Mantelfläche 16 mit einem konstanten Außendurchmesser angearbeitet. Der Außendurchmesser der Mantelfläche 16 entspricht dabei dem Innendurchmesser der Aussparung 6 und ist folglich kleiner bemessen als der Außendurchmesser des Bundes 15.

Unmittelbar anschließend an die Mantelfläche 16 sind vier parallel zu der Längsrichtung 12 des Abstandhalters 11 ausgerichtete Raststege 17 angeformt, deren Außenkontur an die Innenkontur der jeweiligen Einkerbung 7, die in die Aussparung 6 mündet, angeformt. Die Position der Raststege 17 entspricht der Anordnung der Einkerbungen 7 im Bereich der Aussparung 6. Demnach kann der Abstandhalter 11 mit den Raststegen 17 in die Aussparung 6 und die Einkerbungen 7 von oben eingeschoben werden, und zwar solange bis der radial umlaufende Bund 15 an der Oberseite der Trägerplatte 2 anliegt und eine Anlagefläche bildet. Der Sockel 14 des Abstandhalters 11 wird demnach von der Mantelfläche 16 und den Raststegen 17 gebildet.

Folglich ist der Abstandhalter 11 in die Aussparung 6 der Trägerplatte 2 mit dem Sockel 14 eingeschoben und kann aus dieser nicht mehr ohne weiteres herausfallen, denn durch die Raststege 17 ist eine Art Hinterschneidung des Abstandhalters 11 gebildet, durch die der Abstandshalter 11 in die Aussparung 6 gehalten ist.

Um den Abstandhalter 11 in der Aussparung 6 verdrehsicher zu fixieren, sind zwei diametral gegenüberliegend zueinander angeordnete Rastnasen, die als Anlagefläche 8 ausgestaltet sind, vorgesehen. Die Anlageflächen 8 ragen in das Zentrum der Aussparung 6 und sind seitlich versetzt zu einem der Einkerbungen 7 und etwas unterhalb der Aussparung 6 positioniert. Aufgrund der Ausgestaltung des Sockels 14 mit seinen vier abstehenden Raststegen 17, deren Außendurchmesser größer bemessen ist, als der Innendurchmesser der Aussparung 6 und die geringfügig unterhalb der Aussparung 6 verlaufen, kann der Abstandhalter 11 in der Aussparung 6 in eine Richtung, beispielsweise im Uhrzeigersinn, verdreht werden. Sobald die zwei diametral gegenüberliegenden Raststege 17 in Wirkkontakt mit der jeweiligen Anlagefläche 8 gelangen, entsteht eine Klemmverbindung zwischen den Raststegen 17 und der Anlagefläche 8, durch die die Verdrehbewegung des Abstandhalters 11 begrenzt ist. Zudem ist der Abstandhalter 11 an der Anlagefläche 8 verdrehsicher in der Aussparung 6 fixiert, ohne dass durch Schwingungen, Kurvenfahrten oder ähnlichen seitlichen Belastungen, die auf den Abstandhalter 11 einwirken, dieser verrutschen kann.

Da es sich bei der Arretierung zwischen dem Abstandhalter 11 und der Trägerplatte 2 um eine Klemmverbindung handelt, kann der Abstandhalter 11 aus einem Kunststoff-Werkstoff gefertigt sein, wodurch sich die Herstellungskosten für den Abstandhalter 11 erheblich reduzieren. Darüberhinaus ist eine zeitaufwändige Montage bzw. Demontage des Abstandhalters 11 an der Trägerplatte 11 nicht mehr notwendig, da der Abstandhalter 11 einstückig ausgestaltet ist und folglich in einem Montageschritt an die Trägerplatte 2 fixierbar ist.

Für verschieden hohe Zwischenräume zwischen den beiden benachbarten Trägerplatten 2 können unterschiedlich lang bemessene Abstandhalter 11 zur Verfügung gestellt sein, so dass sich die Stapelhöhe der einzelnen Trägerplatten 2 zueinander beliebig einstellen lässt. Die unterschiedlichen Längen der Abstandhalter 11 kann durch visuelle Effekte, beispielsweise Farben, kenntlich gemacht werden.

In den Figuren 3a und 3b ist ein weiteres Ausführungsbeispiel einer Vorrichtung 1 zum Stapeln von Trägerplatten 2 gezeigt, die sich im Vergleich mit den Figuren 1, 2a, 2b und 2c dadurch unterscheidet, dass an den Trägerplatten 2 jeweils im Bereich der Aussparungen 6 ein U-förmig ausgestaltetes Widerlager angebracht ist, das als L-Profilrand 9 bezeichnet ist. In den L-Profilrand 9 ist eine fluchtend zu der Aussparung 6 der Trägerplatte 2 eingearbeitete Aussparung 6 vorgesehen, in die zwei diametral gegenüberliegende Einkerbungen 7 eingearbeitet sind. Bei diesem Ausführungsbeispiel sind an dem jeweiligen Abstandhalter 11 lediglich zwei Raststege 17 angeformt. Sobald der Abstandhalter 11, insbesondere dessen Sockel 14, in die erste und zweite Aussparung 6 der Trägerplatte 2 bzw. des L-Profilrandes 9 eingesetzt sind, können die Abstandhalter 11 in Richtung der Anlagefläche 8 verdreht werden, die auch in der zweiten Aussparung 6 des L-Profilrandes 9 vorgesehen sind. Folglich wird der Abstandhalter 11 sowohl in der ersten Aussparung 6 der Trägerplatte 2 als auch in der zweiten Aussparung 6 des L-Profilrandes 9 abgestützt, wodurch höhere Drehmomente, Scherkräfte und sonstige seitliche Belastungen aufgenommen werden können, ohne dass der Abstandhalter 11 von der Trägerplatte 2 gelöst ist.

Zwischen den oberen und unteren Raststegen 17 ist eine umlaufende Nut oder Aufnahmetasche 19 vorgesehen, durch die die Raststege 17 voneinander getrennt sind und deren Außendurchmesser dem Innendurchmesser der Aussparung 6 in dem L-Profilrand 9 entspricht. Der Sockel 14 ist also von der Mantelfläche 16, den zweiteiligen Raststegen 17 und der dazwischen umlaufenden Nut 19 gebildet.

Die Position der Einkerbungen 7 ist dabei an die Anordnung der Raststege 17 an dem Sockel 14 des Abstandhalters 11 angepasst. Zudem sind die Anlageflächen 8 derart ausgestaltet, dass diese in eine Verdrehrichtung des Abstandhalters 11 eine geringfügig ansteigende Schrägkante aufweisen und in die gegenüberliegende Richtung eine nahezu radial ausgerichtete Kante aufweisen, so dass der Abstandhalter 11 lediglich in eine Richtung in der Aussparung 6 verdreht werden kann. Dies erhöht die Montagesicherheit und dient dazu, den Abstandhalter 11 definiert und verdrehsicher in der Aussparung 6 zu arretieren.

Um die Stapelbarkeit der Abstandhalter 11 mit darüber bzw. darunter angeordneten Abstandhalter 11 zu ermöglichen, ist in das freie Ende des Sockels 14 des Abstandhalters 11 eine Mulde oder eine Aufnahmetasche 19 eingearbeitet.

Das dem Sockel 14 gegenüberliegende freie Ende des Abstandhalters 11 weist dagegen einen Kopf 13 auf, der in die jeweilige Mulde 19 von benachbarten Abstandhaltern 11 einsetzbar ist. Der Kopf 13 wird demnach halbkugelförmig von dem benachbarten Abstandhalter 11 umgriffen, so dass eine zuverlässige Verbindung zwischen zwei in Längsrichtung 12 verlaufenden Abstandhaltern 11 gewährleistet ist.

Es ist ohne weiteres vorstellbar, in das Zentrum der jeweiligen Trägerplatte 2 eine der Abstandhalter 1 in der vorstehend erläuterten Art und Weise einzusetzen und in einer entsprechenden Aussparung verdrehsicher zu arretieren, wenn an den Abstandhalter 11 mehrere radial nach außen abstehende Haltestege oder dergleichen angeformt sind, durch die die jeweils darüber liegende Trägerplatte 2 abgestützt werden kann. In den erläuterten Ausführungsbeispielen ist von einer rechteckförmigen Trägerplatte 2 als bevorzugte Ausgestaltung ausgegangen. Die Außenkontur der Trägerplatte 2 kann jedoch beliebig sein, so dass in Abhängigkeit von der Trägerplatte 2 eine entsprechende Anzahl und Position von Abstandhaltern 11 auszuwählen ist.

Eine Kombination von zwei oder mehr Raststegen 17 an dem jeweiligen Abstandhalter 11 können ohne weiteres vorgesehen sein; die geometrische Innenkontur der Aussparung 6 sind lediglich an die Außenkonturen der Abstandhalter 11 anzupassen.

## Patentansprüche

1. Vorrichtung (1) zum Stapeln von mindestens zwei der Vorrichtung (1) zugeordneten und zueinander beabstandet und parallel verlaufenden Trägerplatten (2), auf denen jeweils eine Vielzahl von zu tragenden Gegenständen (5) arretierbar sind, bestehend aus
- mindestens einem Abstandhalter (11), der jeweils mit einer der Trägerplatten (2) lösbar verbunden ist und
- mit mindestens einer in die Trägerplatte (2) eingearbeiteten Aussparung (6), in die jeweils einer der Abstandhalter (11) einsetzbar und in diesen arretierbar ist,
**dadurch gekennzeichnet,**
**dass** an jedem der Abstandhalter (11) ein umlaufender Bund (15) oder ein radial von dem Abstandhalter (11) abstehender Steg angeformt ist, dass zwischen dem Bund (15) oder dem Steg eine Mantelfläche (16) mit einem konstanten Durchmesser vorgesehen ist, deren Durchmesser an den Innendurchmesser der Aussparung (6) der Trägerplatte (2) angepasst ist, dass benachbart zu der Mantelfläche (16) mindestens zwei in Längsrichtung (12) des Abstandhalters (11) ausgerichtete Raststege (17) angeformt sind, dass in die Aussparung (6) mindestens zwei Einkerbungen (7) eingearbeitet sind, deren Innenkontur und Position an die Geometrie und Anordnung der Raststege (17) an dem Abstandhalter (11) angepasst ist.

2. Vorrichtung nach Anspruch 1,
**dadurch gekennzeichnet,**
**dass** im Bereich der Aussparung (6) mindestens eine Anlagefläche (8) vorgesehen ist, die benachbart zu einer der Einkerbungen (7) angeordnet ist und die in Richtung des Mittelpunktes der Aussparung (6) ausgerichtet ist, und dass an der Rastnase (8) einer der Raststege (17) des Abstandhalters (11) im festgesetzten Zustand des Abstandhalters (11) anliegt und nach Art einer Klemmverbindung verspannt ist.

3. Abstandhalter zur Verwendung, insbesondere in einer Vorrichtung nach Anspruch 1 oder 2, mit einem an dem Abstandhalter (11) radial umlaufenden Bund (15) oder einen senkrecht von diesem abstehenden Steg,
**dadurch gekennzeichnet,**
**dass** benachbart zu dem Bund (15) oder Steg eine Mantelfläche (16) mit einem konstanten Durchmesser vorgesehen ist und dass benachbart zu der Mantelfläche (16) mindestens zwei Raststege (17) an der Außenseite des Abstandhalters (11) angebracht sind, die in Längsrichtung des Abstandhalters (11) verlaufen.

4. Vorrichtung oder Abstandhalter nach einem der vorgenannten Ansprüche,
**dadurch gekennzeichnet,**
**dass** der Außendurchmesser der Raststege (17) größer bemessen ist als der Innendurchmesser der Aussparung (6) der Vorrichtung (1) und dass im montierten Zustand des Abstandhalters (11) an die Trägerplatte (2) die Mantelfläche (16) des Abstandhalters (11) an der Innenwand der Aussparung (6) anliegt und dass die Anlageflächen (8) unterhalb der Mantelfäche (16) verlaufen.

5. Vorrichtung oder Abstandhalter nach einem der vorgenannten Ansprüche,
**dadurch gekennzeichnet,**
**dass** der Abstandhalter (11) in der Aussparung (6) verdrehbar ist und dass durch die unmittelbar benachbart zu der Aussparung (6) verlaufenden Anlagefläche (8) eine Verdrehsicherung für einen der Raststege (17) zur Verfügung gestellt ist.

6. Vorrichtung oder Abstandhalter nach einem der vorgenannten Ansprüche,
**dadurch gekennzeichnet,**
**dass** an der Trägerplatte (2) ein im Querschnitt L-förmig ausgestalteter nach unten abstehender Randbereich (9) angebracht ist, dass fluchtend zu der Aussparung (6) der Trägerplatte (2) in dem U-Profilrand (9) eine geometrisch identisch ausgestaltete und positionierte Aussparung (6) eingearbeitet ist, dass an dem Abstandhalter (11), benachbart zu den Raststegen (17), eine Mantelfläche (16) mit einem konstanten Durchmesser vorgesehen ist und dass benachbart zu der Mantelfläche (16), mindestens zwei weitere Raststege (17) angebracht sind, die fluchtend zu den darüber angeordneten Raststegen (17) verlaufen, dass in die Aussparung (6) des U-Profilrandes (9) für jeden der Raststege (17) des Abstandhalters (11) eine Einkerbung (7) eingearbeitet ist.

7. Vorrichtung oder Abstandhalter nach einem der vorgenannten Ansprüche,
**dadurch gekennzeichnet,**
**dass** in dem Sockelende (14) des Abstandhalters (11) eine Aufnahmetasche (19) eingearbeitet ist und dass das Kopfende (13) des Abstandhalters (11) geometrisch derart ausgestaltet ist, dass dieses in die Aufnahmetasche 19 einsetzbar ist und in dieser lageorientiert gehalten ist.

8. Vorrichtung oder Abstandhalter nach einem der vorgenannten Ansprüche,
**dadurch gekennzeichnet,**
**dass** die Trägerplatte (2) mehreckig ausgestaltet ist und dass in jeder Ecke der Trägerplatte (2) eine der Aussparungen (6) eingearbeitet ist.

9. Vorrichtung oder Abstandhalter nach einem der vorgenannten Ansprüche,
**dadurch gekennzeichnet,**
**dass** die Aussparung (6) eine runde Innenkontur aufweist und dass in einem 90° Winkel zueinander zwei der benachbarten Einkerbungen (7) vorgesehen sind.
